# EUROPÄISCHE PATENTSCHRIFT

(11) **EP 0 364 833 B1**
(45) Veröffentlichungstag und Bekanntmachung des Hinweises auf die Patenterteilung: **29.12.1993**
(21) Anmeldenummer: 89118567.0
(22) Anmeldetag: 06.10.1989
(51) Int. Cl.: F42B 12/58

(54) **Geschoss mit einer Ausstossladung**
Projectile comprising an ejecting charge
Projectile comportant une charge d'éjection

(30) Priorität: 15.10.1988 DE 3835150
(43) Veröffentlichungstag der Anmeldung: 25.04.1990
(73) Patentinhaber: DIEHL GMBH & CO., 90478 Nürnberg (DE)
(72) Erfinder: Rieger, Gerald, D-8500 Nürnberg (DE); Hammer, Helmut, D-8501 Heroldsberg (DE)

(56) Entgegenhaltungen:
- EP-A- 0 271 480
- DE-A- 2 854 120
- FR-A- 2 343 987
- FR-A- 2 591 735
- US-A- 2 446 187
- US-A- 3 151 447

## Beschreibung

Die Erfindung bezieht sich auf ein Geschoß mit einer Ausstoßladung zum Ausstoßen einer Nutzlast.

Bei einem Geschoß soll die Ausstoßladung zum sicheren Ausschieben der Nutzlast über eine vergleichsweise lange Zeit Gas hohen Drucks entwickeln. Hierfür ist eine sichere Verdämmung zu Beginn des Abbrands der Ausstoßladung notwendig. Nach dem herkömmlichen Stand der Technik ist die Ausstoßladung hierfür in einem dickwandigen Napf aus Aluminium untergebracht. Der Napf zerbirst beim Abbrand zu groben Fragmenten. Diese können die auszustoßende Nutzlast beschädigen. Entsprechend der EP-A-0 271 480 soll eine fehlerhafte Zündung des Verzögerungselementes durch abgerissene Aluminiumabschnitte verhindert werden. Hierzu ist in einem Napf aus Stahl, der im Boden, also nur in Längsrichtung, mehrere Öffnungen aufweist die Ausstoßladung angeordnet, wobei die Öffnungen mit einer Aluminiumfolie abgedeckt sind. Die Öffnungen liegen in Bezug auf eine zentrale Anzündöffnung eines nachfolgenden Verzögerungselementes versetzt. Eine fehlerhafte Zündung des Verzögerungselementes läßt sich jedoch nicht aufgrund des freien Abstandes zwischen dem Boden des Napfes und dem Verzögerungselement ausschließen.

Aufgabe der Erfindung ist es, ein Geschoß vorzuschlagen, bei dem die Ausstoßladung zwar einen zum Ausstoßen der Nutzlast hinreichend andauernden und hohen Druck entwickelt, jedoch ihre Hülle nicht in solche Fragmente zerbirst, die die Nutzlast schädigen können.

Die Erfindung löst diese Aufgabe entsprechend den Merkmalen des Anspruches 1.

Der Aufnahmekörper bildet die nötige Verdämmung für die Ausstoßladung. Beim Abbrand der Ausstoßladung werden infolge der Druckentwicklung die im Bereich der Öffnungen liegenden Wandteile des schwachwandigen Napfes durch die Öffnungen durchgedrückt und das sich entwickelnde Treibgas strömt durch die Öffnungen und führt zum Ausstoß der Nutzlast. Die durchgedrückten, kleinen Wandteile des Napfes sind für die Nutzlast unschädlich.

Vorteilhafte Ausgestaltungen der Erfindung ergeben sich aus den Unteransprüchen und der folgenden Beschreibung eines Ausführungsbeispiels. Die Figur zeigt den Kopfbereich eines Geschosses im Längsschnitt.

Ein Geschoßmantel(1) weist ein Innengewinde(2) auf. In das Innengewinde(2) ist ein zylindrischer Aufnahmekörper(3) mit einem Gewinde(4) eingeschraubt. Der Aufnahmekörper(3) ragt in einen Druckraum(5) des Geschoßmantels(1) Der Aufnahmekörper(3) ist dickwandig und so stabil gestaltet, daß er beim Abbrand einer Ausstoßladung nicht zerstört wird. Am Aufnahnekörper(3) ist eine Vielzahl von Öffnungen(6) vorgesehen, die in Längsrichtung und in Umfangsrichtung am Aufnahmekörper(3) verteilt sind.

Der Aufnahmekörper(3) weist einen Boden(7) auf, in den ein Filzstück(8) und eine Zwischenplatte(9) eingelegt sind. In den Aufnahmekörper(3) ist eine Ausstoßladung(10) eingeschoben, die in einem schwachwandigen Napf(11) ein NC-Treibladungspulver(12) enthält. Der Napf (11) besteht beispielsweise aus Aluminium oder Pappe. Oben ist der Napf(11) mit einem Deckel(13) aus Aluminium oder Pappe abgeschlossen. An den Deckel(13) angrenzend ist in das Innengewinde(2) eine Zündeinrichtung(14) eingeschraubt.

An den Boden(7) anschließend ist im Geschoßmantel(1) eine auszustoßende Nutzlast(15) gelagert.

Die Funktionsweise ist etwa folgende:
Ist das Treibladungspulver(12) von der Zündeinrichtung(14) gezündet, dann entwickelt sich in diesem ein Druck, der die im Bereich der Öffnungen(6) liegenden Wandtei le des Napfes(11) nacheinander durch die Öffnungen(6) brechen läßt. Durch die Öffnungen(6) strömt Treibgas in den Druckraum(5) Die Nutzlast(15) wird dadurch ausgeschoben.

## Patentansprüche

1. Geschoß mit einer Ausstoßladung zum Ausstoßen einer Nutzlast (15), wobei im Geschoß (1) ein Aufnahmekörper (3) für die Ausstoßladung (10) befestigt ist, der der Druckentwicklung beim Abbrand der Ausstoßladung (10) standhält, der Aufnahmekörper (3) eine Vielzahl von Öffnungen (6) aufweist, die durch ein berstbares Element (11) abgedeckt sind und durch die das bei Abbrand der Ausstoßladung (10) entwickelte Treibgas abströmt,
die Öffnungen (6) in Längsrichtung und in Umfangsrichtung am zylindrischen Aufnahmekörper (3) verteilt sind, wobei die Öffnung (6) in Längsrichtung mittels einer Zwischenplatte (9) und einem Filzstück (8) verdämmt ist, und die Ausstoßladung (10) in einem schwachwandigen, berstbaren Napf (11) in den Aufnahmekörper (3) eingesetzt ist.

2. Geschoß nach Anspruch 1,
dadurch gekennzeichnet,
daß der Aufnahmekörper (3) mittels eines Gewindes (4) im Geschoßmantel (1) befestigt ist.

3. Geschoß nach Anspruch 1,
dadurch gekennzeichnet,
daß sich der Napf (11) über das Filzstück (8) und die Zwischenplatte (9) an einem Boden (7) des Aufnahmekörpers (3) abstützt und daß eine Zündeinrichtung (14) bei dem Boden (7) gegenüberliegenden offenen Ende des Aufnahmekörpers (3) bei der Ausstoßladung (10) angeordnet ist.

4. Geschoß nach den Ansprüchen 1 und 2,
dadurch gekennzeichnet,
daß die Zündeinrichtung (14) und der Aufnahmekörper (3) in das gleiche Gewinde (2) des Geschoßmantels (1) eingeschraubt sind.

5. Geschoß nach Anspruch 1,
dadurch gekennzeichnet,
daß der Napf (11) aus Aluminium oder Pappe besteht.

## Claims

1. A projectile having an ejection charge for ejecting a useful load (15), in which respect a reception body (3) for the ejection charge (10) which withstands the development of pressure upon the deflagration of the ejection charge (10) is fastened in the projectile (1), the reception body (3) has a multiplicity of apertures (6) which are covered by a burstable component (11) and through which the propellant gas developed upon the deflagration of the ejection charge (10) flows off, the apertures (6) are distributed in the longitudinal direction and in the circumferential direction on the cylindrical reception body (3), in which respect the aperture (6) is tamped in the longitudinal direction by means of an intermediate plate (9) and a piece of felt (8), and the ejection charge (10) is inserted in a weak-walled burstable cup (11) into the reception body (3).

2. A projectile according to claim 1, characterised in that the reception body (3) is fastened by means of a thread (4) in the projectile jacket (1).

3. A projectile according to claim 1, characterised in that the cup (11) is supported by way of the piece of felt (8) and the intermediate plate (9) against the base (7) of the reception body (3) and in that a detonating device (14) is arranged at the open end, lying opposite to the base (7), of the reception body (3) in the case of the ejection charge (10).

4. A projectile according to claims 1 and 2, characterised in that the detonating device (14) and the reception body (3) are screwed into the same thread (2) of the projectile jacket (1).

5. A projectile according to claim 1, characterised in that the cup (11) consists of aluminium or cardboard.

## Revendications

1. Projectile comprenant une charge d'éjection pour éjecter une charge utile (15), dans lequel un corps de réception (3) destiné à la charge d'éjection (10) est fixé dans le projectile (1), corps qui résiste au développement de la pression lors de la combustion de la charge d'éjection (10), le corps de réception (3) comprend plusieurs ouvertures (6) qui sont recouvertes par un élément (11) pouvant être creuvé et par lesquelles sort le gaz d'entraînement dégagé par la combustion de la charge d'éjection (12), les ouvertures (6) sont réparties en direction longitudinale et en direction périphérique sur le corps de réception cylindrique (3), l'ouverture (6) étant obturée en direction longitudinale au moyen d'une plaque intermédiaire (9) et d'un élément en feutre (8), et la charge d'éjection (10) étant disposée dans le corps de réception (3) dans une coupelle (11) à paroi de faible résistance et pouvant être crevée.

2. Projectile selon la revendication 1, caractérisé en ce que le corps de réception (3) est fixé dans l'enveloppe (1) du projectile au moyen d'un filetage (4).

3. Projectile selon la revendication 1, caractérisé en ce que la coupelle (11) s'appuie par l'intermédiaire de l'élément en feutre (8) et de la plaque intermédiaire (9) sur un fond (7) du corps de réception (3) et en ce qu'un dispositif d'allumage (14) est disposé à proximité de la charge d'éjection (10) à l'extrémité du corps de réception (3) qui est ouverte et à l'opposé du fond (7).

4. Projectile selon les revendications 1 et 2, caractérisé en ce que le dispositif d'allumage (14) et le corps de réception (3) sont vissés dans le même filetage (2) de l'enveloppe (1) du projectile.

5. Projectile selon la revendication 1, caractérisé en ce que la coupelle (11) est constituée en aluminium ou en carton.
